# EUROPÄISCHE PATENTANMELDUNG

(11) **EP 4 663 367 A1**
(43) Veröffentlichungstag der Anmeldung: **17.12.2025**
(21) Anmeldenummer: 24182015.8
(22) Anmeldetag: 13.06.2024
(51) Int. Cl.: B28C 5/12, B01F 27/00, B01F 33/502, B28C 5/14, B28C 7/00, B28C 7/10, B28C 9/04

(54) **MISCHVORRICHTUNG**

(71) Anmelder: Rombold & Gfröhrer GmbH & Co. KG, 71254 Ditzingen (DE)
(72) Erfinder: Rombold, Florian, 70736 Fellbach (DE)
(74) Vertreter: Glück Kritzenberger Patentanwälte PartGmbB

(57) **Zusammenfassung**

Die Erfindung betrifft eine Mischvorrichtung (10) zum Mischen eines Baustoffes, mit einem Förderrohr (18), mit einer im Förderrohr (18) angeordneten und von einem ersten Antrieb (20) angetriebenen Dosierschnecke, mit einem mit dem Förderrohr (18) verbundenen Pufferbehälter (12) und mit einer Mischeinheit (28), die ein längliches Mischrohr (24) aufweist, dessen Einlass mit einem Auslass des Förderrohres (18) verbunden ist. In dem Mischrohr (24) ist wenigstens ein, insbesondere in dessen Längsrichtung verlaufendes längliches, Mischelement angeordnet, welches über einen zweiten Antrieb (26) angetrieben ist. Das Mischrohr (24) verfügt über einen Wassereinlass (28), und der erste und zweite Antrieb (20, 26) sind unabhängig voneinander steuerbar. Auf diese Weise ist die Mischtätigkeit der Mischvorrichtung von deren Fördertätigkeit entkoppelt, was die möglichen Mischparameter beträchtlich erweitert.

## Beschreibung

Die vorliegende Erfindung betrifft eine Mischvorrichtung zum Mischen eines Baustoffes. Eine derartige Mischvorrichtung, die insbesondere zum Mischen eines in einer Mischtrommel homogenisierten Trockenbaustoffes mit Wasser verwendet wird, hat in der Regel einen Pufferbehälter, der mit einem Mischrohr verbunden ist, in welchem der Baustoff gefördert und dabei mit Wasser gemischt wird. Diese zum Beispiel aus dem EP 2 239 120 A2 bekannten Vorrichtung liefert gute Mischergebnisse, hat aber den Nachteil, dass den Mischparametern Grenzen gesetzt sind.

Es ist daher Aufgabe der Erfindung, eine Mischvorrichtung zu schaffen, die eine größte Variabilität der Mischparameter erlaubt. Diese Aufgabe wird durch eine Mischvorrichtung mit den Merkmalen des Anspruchs 1 gelöst. Vorteilhafte Weiterbildungen der Erfindung sind Gegenstand der abhängigen Ansprüche. Vorteilhafte Weiterbildungen der Erfindung sind auch in der Beschreibung und in der Zeichnung beschrieben.

Während im bekannten Stand der Technik die Förderung und Mischung des Baustoffes mit Wasser in einem Mischrohr erfolgte, ist bei der Erfindung die Aufgabe der Förderung des Baustoffes und des Mischens des Baustoffes mit Wasser zwei getrennten Bereichen zugeordnet. Die Förderung geschieht mittels eines Förderrohres, in dem eine von einem ersten Antrieb angetriebene Dosierschnecke angeordnet ist, welches Förderrohr mit einem Pufferbehälter verbunden ist. Des Weiteren enthält die Mischvorrichtung eine von dem Förderrohr separierte Mischeinheit, die ein längliches Mischrohr aufweist, dessen Einlass mit einem Auslass des Förderrohres verbunden ist, wobei in dem Mischrohr wenigstens ein in seiner Längsrichtung verlaufendes längliches Mischelement angeordnet ist, welches vorzugsweise als Mischschnecke ausgebildet ist. Dieses Mischelement ist über einen zweiten Antrieb angetrieben. Das Mischrohr verfügt über einen Wassereinlass, so dass in dem Mischrohr die Mischung des Baustoffes mit Wasser erfolgen kann. Das Austragsende des Mischrohres, an welchem die fertige Mischung entnehmbar ist, ist vorzugsweise an seinem dem Einlass abgewandten Ende angeordnet, so dass die gesamte Länge des Mischrohres zum Mischen genutzt werden kann. Durch die Tatsache, dass der erste und zweite Antrieb unabhängig voneinander steuerbar sind, können die Fördergeschwindigkeit und die Mischtätigkeit unabhängig voneinander gesteuert werden, was die Mischparameter beträchtlich erweitert. So kann z.B. Baustoffen, die unterschiedliche Mischungsintensitäten benötigen, Rechnung getragen werden. Auf diese Weise kann eine sehr individuelle Zumischung des Wassers zu dem Trockenbaustoff realisiert werden.

Gegebenenfalls können noch weitere Zusatzmittel, wie zum Beispiel chemische Abdichtmittel für wasserdichten Beton etc., über eine vorteilhafterweise im Mischrohr ausgebildete Zufuhröffnung für Zusatzmittel zugeführt und mit dem Trockenbaustoff vermischt werden, um so eine gewünschte individuelle Eigenschaft des aus dem Gemisch hergestellten Betons zu realisieren.

In einer vorteilhaften Weiterbildung der Erfindung ist das Förderrohr gegenüber der Horizontalen in einem Winkel von 10 bis 75°, insbesondere in einem Winkel von 20 bis 60° zu seinem Auslass hin nach oben geneigt. Durch die schräge Anordnung wird zum einen erreicht, dass das Förderrohr immer gut gefüllt ist, was für eine genaue Zudosierung des Baustoffes zum Mischrohr vorteilhaft ist, und zum anderen wird durch die schräge Anordnung in horizontaler Richtung Platz gespart, was eine kompaktere Anordnung der Mischvorrichtung in der horizontalen Ebene ermöglicht.

Der Auslass des Förderrohres ist vorzugsweise im Bereich seines Endes angeordnet, so dass die gesamte Länge des Förderrohres zur Zudosierung des Baustoffes genutzt werden kann. Wenn der Auslass im Bereich seines oberen Endes angeordnet ist, wird zudem erreicht, dass das Förderrohr immer zu 100% gefüllt ist, was eine genaue Zudosierung ermöglicht.

In einer vorteilhaften Weiterbildung der Erfindung ist der Einlass des Mischrohres über ein im Wesentlichen senkrechtes Fallrohr mit dem Auslass des Förderrohres verbunden. Das Mischrohr ist in der Regel horizontal angeordnet, so dass ein senkrechtes Fallrohr zwischen dem geneigten Förderrohr und dem horizontalen Mischrohr zum einen in der horizontalen Ebene Platz spart und zum anderen eine gute Verbindung zwischen Förderrohr und Mischrohr bildet, die unempfindlich gegen Verstopfung oder Hängenbleiben von Komponenten ist. Es ist prinzipiell aber auch möglich, den Einlass des Mischrohres direkt mit dem Auslass des Förderrohres zu verbinden.

Wie bereits oben ausgeführt, ist das wenigstens ein Mischelement vorzugsweise als Mischschnecke angeordnet. Es können in dem Mischrohr auch zwei Mischschnecken nebeneinander angeordnet sein, die sich dann vorzugsweise gegenläufig bewegen. Die Anordnung und Ausbildung von Mischelementen ist an sich aus dem Stand der Technik bekannt und aus diesem kann eine große Vielfalt an Mischelementen verwendet werden.

Vorzugsweise ist der Pufferbehälter als sich senkrecht erstreckender Behälter ausgebildet, der an seiner Unterseite über eine Länge mit dem Förderrohr verbunden und zu diesem hin offen ist. Auf diese Weise wird erreicht, dass der in der Regel gut gefüllte Pufferbehälter sich vollständig in das Förderrohr entleert und das Förderrohr auf diese Weise immer komplett mit Baustoff befüllt ist. Der Pufferbehälter ist in der Regel mit einer zentralen Auslassöffnung einer Mischtrommel, zum Beispiel eines Mischfahrzeugs oder eines Mischcontainers, verbunden und erhält über diese zentrale Öffnung den Baustoff. Somit enthält der Pufferbehälter vorzugsweise in einer vertikalen Stirnwand eine Öffnung zur Verbindung mit einer solchen Mischtrommel oder ein sonstiges Vorratsbehältnis für Baustoffe. Eine derartige Anwendung des Pufferbehälters ist per se bekannt und hat sich als sehr zuverlässig erwiesen. Die vertikale Erstreckung des Pufferbehälters spart ebenfalls in der horizontalen Ebene Platz, was für die Anordnung z.B. auf einem Mischfahrzeug aufgrund der beengten Platzverhältnisses wichtig ist.

Vorzugsweise ist der erste Antrieb für die Dosierschnecke an einem stirnseitigen Ende des Förderrohres angeordnet. Er ist von dieser Stirnseite aus gut zugänglich und somit leicht zu warten und andererseits behindert er nicht Einlässe oder Auslässe, die im Mantel des Förderrohres angeordnet sind. Der Antrieb könnte auch von einem Motor über eine Kette stirnseitig auf die Dosierschnecke gehen. Der Motor/ Antrieb selbst muss daher nicht zwingend auf der Stirnseite angeordnet sein. Ein bedeutsamer Aspekt ist, dass die Krafteinleitung des Antriebs auf die Welle des der Dosierschnecke stirnseitig erfolgt.

In gleicher Weise ist vorzugsweise der zweite Antrieb für das wenigstens eine Mischelement des Mischrohres an einem stirnseitigen Ende des Mischrohres angeordnet. Er ist von dieser Stirnseite aus gut zugänglich und somit leicht zu warten und andererseits behindert er nicht Einlässe, die im Mantel des Mischrohres, z.B. für Wasser und/oder für Zusatzmittel angeordnet sind. Hierbei ist auszuführen, dass das Mischrohr in der Regel eine kreiszylindrische Grundfläche hat. Es kann jedoch auch andere Grundflächen, wie zum Beispiel quadratische, rechteckige, ovale oder ellipsoide Grundflächen, haben, je nach Ausbildung der Mischelemente des wenigstens einen Mischelementes, welches in dem Mischrohr angeordnet ist. Der Motor/ Antrieb selbst muss daher nicht zwingend auf der Stirnseite des Mischrohres angeordnet sein. Der wesentliche Aspekt ist, dass die Krafteinleitung des Antriebs auf die Welle des wenigstens einen Mischelementes stirnseitig erfolgt.

Vorzugsweise ist das Mischrohr quer zum Förderrohr angeordnet und erstreckt sich insbesondere horizontal. Die Vermischung des Baustoffs mit Wasser ist am besten in einem Mischrohr möglich, welches sich horizontal erstreckt, da sich dann das Wasser am besten über die Länge des Mischrohres ausbreiten kann. Vorzugsweise ist hierbei das Mischrohr in der horizontalen Ebene relativ zum Förderrohr schwenkbar angeordnet, so dass es zwischen einer Betriebsstellung, die sich in der Regel in Längsrichtung eines Mischfahrzeugs oder eines Mischcontainers erstreckt, und einer Ruhestellung quer dazu verschwenkbar ist. Auf diese Weise stört es in der Ruhestellung nicht während der Fahrt des Transportfahrzeugs. In seiner Betriebsstellung kann das hintere Austragsende des Mischrohres indes weiter über das rückwärtige Ende des Transportfahrzeugs oder Transportcontainers hinausragen und ist damit leichter zum Befüllen von an einem Kran gehandhabten Betonsilos zugänglich.

Die Erfindung betrifft ebenfalls ein Betonmischfahrzeug umfassend einen mit Rädern versehenen Rahmen, auf welchem eine rotierbare Mischtrommel für Trockenbaustoffe angeordnet ist, welche eine zentrische Öffnung aufweist, die mit einer stirnseitigen Öffnung des Pufferbehälters einer Mischvorrichtung der oben beschriebenen Art verbunden ist. In gleicher Weise betrifft die Erfindung auch einen Betonmischcontainer, der eine rotierbare Mischtrommel aufweist, die mit der zentrischen Öffnung des Pufferbehälters einer oben beschriebenen Mischvorrichtung verbunden ist.

Schließlich betrifft die Erfindung auch einen Vorratsbehälter von Trockenbaustoffen, der insbesondere über eine Fördereinrichtung mit der Öffnung des Pufferbehälters einer Mischvorrichtung der oben beschriebenen Art verbunden ist. Hinsichtlich der Merkmale und Vorteile der Erfindung wird auf die obige Beschreibung der Mischvorrichtung verwiesen.

Die Erfindung wird nachfolgend beispielsweise anhand eines schematischen Beispiels in der Zeichnung beschrieben. In dieser zeigen:
- Fig. 1: eine Seitenansicht auf ein Ausführungsbeispiel einer erfindungsgemäßen Mischvorrichtung,
- Fig. 2: eine stirnseitige Ansicht auf die Mischvorrichtung gemäß Fig. 1,
- Fig. 3: eine Aufsicht auf die Mischvorrichtung gemäß Fig. 1,
- Fig. 4: ein Betonmischfahrzeug mit einer Mischvorrichtung gemäß Fig. 1, und
- Fig. 5: eine Seitenansicht eines Betonmischcontainers mit einer Mischvorrichtung gemäß Fig. 1.

Die erfindungsgemäße Mischvorrichtung 10 wird nachfolgend mit Bezug auf die Fig. 1 bis 3 beschrieben. Die Mischvorrichtung 10 enthält einen sich vertikal erstreckenden Pufferbehälter 12, der an seiner Stirnseite 14 mit einer Mischtrommel 40 eines Betonmischfahrzeugs 32 oder eines Betonmischcontainers 42 (Fig. 4 und 5) verbindbar ist. An einer in einem Winkel von etwa 45° geneigten schrägen Unterkante 16 des Pufferbehälters 12 ist ein Förderrohr 18 angeordnet und mit dem Pufferbehälter 12 über einen Einlass verbunden. In dem Förderrohr 18 verläuft (nicht dargestellt) eine Förderschnecke, welche von einem ersten Antrieb 20 angetrieben ist, welcher sich an der unteren Stirnseite des Förderrohres 18 befindet. Im Bereich seines oberen Endes ist das Förderrohr 18 mit einem vertikal nach unten ragenden Fallrohr 22 verbunden, welches an seinem unteren Ende mit einer Mischeinheit 23 verbunden ist, die ein Mischrohr 24 mit wenigstens einem in dem Mischrohr angeordneten Mischelement (nicht dargestellt), z.B. einer Mischschnecke umfasst, welche über einen zweiten Antrieb 26 angetrieben ist. An dem Mischrohr 24 ist ebenfalls ein Wassereinlass 28 bzw. Einlass für Zusatzmittel angeordnet. An seinem dem zweiten Antrieb 26 abgewandten Ende befindet sich ein nach unten ragendes Auslassende 30 des Mischrohres, von welchem aus sich an einem Kran gehandhabte Betonsilos leicht befüllen lassen.

Der Vorteil der in den Fig. 1 bis 3 gezeigten Mischvorrichtung besteht darin, dass über die beiden Antriebe 20, 26 die Zuführung des Baustoffes und die Mischtätigkeit der Mischschnecke im Mischrohr 24 separat voneinander steuerbar sind, so dass der Baustoff sowohl mit Wasser als auch mit zusätzlichen Zusatzmitteln unabhängig von der Förderung des Baustoffes individuell angemischt werden kann. Für die Zugabe von Zusatzmitteln kann in dem Mischrohr 24 noch ein separater Einlass angeordnet sein oder es kann der Wassereinlass verwendet werden.

Fig. 4 zeigt ein Betonmischfahrzeug 32, welches einen Rahmen 34 mit Rädern 36 aufweist. An dem Rahmen 34 ist weiterhin eine Fahrzeugkabine 38 getragen, von welcher aus sich eine rotierbare Mischtrommel 40 und eine rückseitig daran angeflanschte Mischvorrichtung 10 gemäß den Fig. 1 bis 3 steuern lässt.

In gleicher Weise zeigt Fig. 5 einen Betonmischcontainer 42, der ebenfalls einen Rahmen 44 aufweist, auf welchem sich eine rotierbare Mischtrommel 40 mit einer angeflanschten Mischvorrichtung 10 befindet. Die Mischvorrichtung 10 ist somit an stationäre als auch an mobile Mischtrommeln oder andere Vorratsbehälter für Trockenbaustoffe anflanschbar.

Die Erfindung ist nicht auf das dargestellte Ausführungsbeispiel beschränkt, sondern kann stattdessen innerhalb des Schutzbereichs der beigefügten Patentansprüche variiert werden.

### Bezugszeichenliste:

- 10: Mischvorrichtung
- 12: Pufferbehälter
- 14: Stirnseite des Pufferbehälters zur Verbindung mit einer Mischtrommel oder eines Baustoffbehälters
- 16: Unterkante des Pufferbehälters zur Verbindung mit dem Förderrohr
- 18: Förderrohr
- 20: erster Antrieb an der Stirnseite des Förderrohres zum Antrieb der Förder- bzw. Dosierschnecke
- 22: vertikales Fallrohr zur Verbindung des Auslasses des Förderrohres mit dem Einlass des Mischrohres
- 23: Mischeinheit
- 24: Mischrohr
- 26: zweiter Antrieb für wenigstens ein Mischelement des Mischrohres, z.B. für eine Mischschnecke
- 28: Wassereinlass bzw. Einlass für Zusatzmittel
- 30: Auslassende des Mischrohres
- 32: Betonmischfahrzeug
- 34: Rahmen des Betonmischfahrzeugs
- 36: Räder des Betonmischfahrzeugs
- 38: Fahrzeugkabine des Betonmischfahrzeugs
- 40: Mischtrommel
- 42: Betonmischcontainer
- 44: Rahmen des Betonmischcontainers

## Patentansprüche

1. Mischvorrichtung (10) zum Mischen eines Baustoffes, mit einem Förderrohr (18), mit einer im Förderrohr (18) angeordneten und von einem ersten Antrieb (20) angetriebenen Dosierschnecke, mit einem mit dem Förderrohr (18) verbundenen Pufferbehälter (12) und mit einer Mischeinheit (23), die ein längliches Mischrohr (24) aufweist, dessen Einlass mit einem Auslass des Förderrohres (18) verbunden ist, wobei
- in dem Mischrohr (24) wenigstens ein, insbesondere in dessen Längsrichtung verlaufendes, Mischelement angeordnet ist,
- das wenigstens eine Mischelement über einen zweiten Antrieb (26) angetrieben ist,
- das Mischrohr (24) über einen Wassereinlass (28) verfügt,
- der erste und zweite Antrieb (20, 26) unabhängig voneinander steuerbar sind.

2. Mischvorrichtung (10) nach Anspruch 1, **dadurch gekennzeichnet, dass** ein Auslass (30) des Mischrohres (24) im Bereich seines Längsendes angeordnet ist.

3. Mischvorrichtung (10) nach Anspruch 1 oder 2, **dadurch gekennzeichnet, dass** das Förderrohr (18) gegenüber der Horizontalen in einem Winkel von 10 bis 75 Grad, insbesondere in einem Winkel zwischen 20 Grad und 60 Grad zu seinem Auslass hin nach oben geneigt ist.

4. Mischvorrichtung (10) nach einem der vorhergehenden Ansprüche, **dadurch gekennzeichnet, dass** der Auslass des Förderrohres (18) im Bereich seines Endes angeordnet ist, vorzugsweise im Bereich seines oberen Endes.

5. Mischvorrichtung (10) nach einem der vorhergehenden Ansprüche, **dadurch gekennzeichnet, dass** der Einlass des Mischrohres (24) über ein im Wesentlichen senkrecht verlaufendes Fallrohr (22) mit dem Auslass des Förderrohres (18) verbunden ist.

6. Mischvorrichtung (10) nach einem der vorhergehenden Ansprüche, **dadurch gekennzeichnet, dass** das wenigstens eine Mischelement als Mischschnecke ausgebildet ist.

7. Mischvorrichtung (10) nach einem der vorhergehenden Ansprüche, **dadurch gekennzeichnet, dass** der Pufferbehälter (12) als sich senkrecht erstreckender Behälter ausgebildet ist, der an seiner Unterseite über eine Länge mit dem Förderrohr (18) verbunden und zu diesem hin offen ist.

8. Mischvorrichtung (10) nach Anspruch 7, **dadurch gekennzeichnet, dass** der Pufferbehälter (12) in einer vertikalen Stirnwand (14) eine Öffnung zur Verbindung mit einer Mischtrommel oder einem sonstigen Vorratsbehältnis für Baustoffe aufweist.

9. Mischvorrichtung (10) nach einem der vorhergehenden Ansprüche, **dadurch gekennzeichnet, dass** der erste Antrieb (20) an einem stirnseitigen Ende des Förderrohres (18) angeordnet ist.

10. Mischvorrichtung (10) nach einem der vorhergehenden Ansprüche, **dadurch gekennzeichnet, dass** der zweite Antrieb (26) an einem stirnseitigen Ende des Mischrohres (24) angeordnet ist.

11. Mischvorrichtung (10) nach einem der vorhergehenden Ansprüche, **dadurch gekennzeichnet, dass** das Mischrohr (24) sich vorzugsweise quer zum Förderrohr (18), insbesondere horizontal, erstreckt.

12. Mischvorrichtung (10) nach einem der vorhergehenden Ansprüche, **dadurch gekennzeichnet, dass** das Mischrohr (24) einen Einlass (28) für die Zugabe von Zusatzmittel aufweist.

13. Betonmischfahrzeug (32) umfassend einen mit Rädern (36) versehenen Rahmen (34), auf welchem eine rotierbare Mischtrommel (40) für Trockenbaustoffe angeordnet ist, die eine zentrische Öffnung aufweist, die mit einer stirnseitigen Öffnung (14) des Pufferbehälters (12) einer Mischvorrichtung (10) nach einem der vorhergehenden Ansprüche verbunden ist.

14. Betonmischcontainer (42) auf welchem eine rotierbare Mischtrommel (40) für Trockenbaustoffe angeordnet ist, die eine zentrische Öffnung aufweist, die mit einer stirnseitigen Öffnung (14) des Pufferbehälters (12) einer Mischvorrichtung (10) nach einem der vorhergehenden Ansprüche verbunden ist.

15. Vorratsbehälter zur Lagerung von Trockenbaustoffen, der, insbesondere über eine Fördereinrichtung mit der Öffnung (14) des Pufferbehälters (12) einer Mischvorrichtung (10) nach einem der vorhergehenden Ansprüche verbunden ist.

## Geänderte Patentansprüche

### Geänderte Patentansprüche gemäss Regel 137(2) EPÜ.

1. Mischvorrichtung (10) zum Mischen eines Baustoffes, mit einem Förderrohr (18), mit einer im Förderrohr (18) angeordneten und von einem ersten Antrieb (20) angetriebenen Dosierschnecke, wobei das dass das Förderrohr (18) gegenüber der Horizontalen in einem Winkel von 10 bis 75 Grad gegenüber der Horizontalen zum Auslass hin nach oben geneigt ist, mit einem mit dem Förderrohr (18) verbundenen Pufferbehälter (12) und mit einer Mischeinheit (23), die ein längliches Mischrohr (24) aufweist, dessen Einlass mit einem Auslass des Förderrohres (18) verbunden ist, wobei
- in dem Mischrohr (24) wenigstens ein, insbesondere in dessen Längsrichtung verlaufendes, Mischelement angeordnet ist,
- das wenigstens eine Mischelement über einen zweiten Antrieb (26) angetrieben ist,
- das Mischrohr (24) über einen Wassereinlass (28) verfügt,
- der erste und zweite Antrieb (20, 26) unabhängig voneinander steuerbar sind,
**dadurch gekennzeichnet, dass** das Mischrohr (24) sich horizontal erstreckt, und dass der Einlass des Mischrohres (24) über ein im Wesentlichen senkrecht verlaufendes Fallrohr (22) mit dem Auslass des Förderrohres (18) verbunden ist.

2. Mischvorrichtung (10) nach Anspruch 1, **dadurch gekennzeichnet, dass** ein Auslass (30) des Mischrohres (24) im Bereich seines Längsendes angeordnet ist.

3. Mischvorrichtung (10) nach Anspruch 1 oder 2, **dadurch gekennzeichnet, dass** das Förderrohr (18) gegenüber der Horizontalen in einem Winkel zwischen 20 Grad und 60 Grad zu seinem Auslass hin nach oben geneigt ist.

4. Mischvorrichtung (10) nach einem der vorhergehenden Ansprüche, **dadurch gekennzeichnet, dass** der Auslass des Förderrohres (18) im Bereich seines Endes angeordnet ist, vorzugsweise im Bereich seines oberen Endes.

5. Mischvorrichtung (10) nach einem der vorhergehenden Ansprüche, **dadurch gekennzeichnet, dass** das wenigstens eine Mischelement als Mischschnecke ausgebildet ist.

6. Mischvorrichtung (10) nach einem der vorhergehenden Ansprüche, **dadurch gekennzeichnet, dass** der Pufferbehälter (12) als sich senkrecht erstreckender Behälter ausgebildet ist, der an seiner Unterseite über eine Länge mit dem Förderrohr (18) verbunden und zu diesem hin offen ist.

7. Mischvorrichtung (10) nach Anspruch 6, **dadurch gekennzeichnet, dass** der Pufferbehälter (12) in einer vertikalen Stirnwand (14) eine Öffnung zur Verbindung mit einer Mischtrommel oder einem sonstigen Vorratsbehältnis für Baustoffe aufweist.

8. Mischvorrichtung (10) nach einem der vorhergehenden Ansprüche, **dadurch gekennzeichnet, dass** der erste Antrieb (20) an einem stirnseitigen Ende des Förderrohres (18) angeordnet ist.

9. Mischvorrichtung (10) nach einem der vorhergehenden Ansprüche, **dadurch gekennzeichnet, dass** der zweite Antrieb (26) an einem stirnseitigen Ende des Mischrohres (24) angeordnet ist.

10. Mischvorrichtung (10) nach einem der vorhergehenden Ansprüchegekennzeichnet, dass das Mischrohr in der horizontalen Ebene relativ zum Förderrohr schwenkbar angeordnet ist, so dass es zwischen einer Betriebsstellung in Längsrichtung eines Mischfahrzeugs oder eines Mischcontainers und einer Ruhestellung quer dazu verschwenkbar ist.

11. Mischvorrichtung (10) nach einem der vorhergehenden Ansprüche, **dadurch gekennzeichnet, dass** das Mischrohr (24) einen Einlass (28) für die Zugabe von Zusatzmittel aufweist.

12. Betonmischfahrzeug (32) umfassend einen mit Rädern (36) versehenen Rahmen (34), auf welchem eine rotierbare Mischtrommel (40) für Trockenbaustoffe angeordnet ist, die eine zentrische Öffnung aufweist, die mit einer stirnseitigen Öffnung (14) des Pufferbehälters (12) einer Mischvorrichtung (10) nach einem der vorhergehenden Ansprüche verbunden ist.

13. Betonmischcontainer (42) auf welchem eine rotierbare Mischtrommel (40) für Trockenbaustoffe angeordnet ist, die eine zentrische Öffnung aufweist, die mit einer stirnseitigen Öffnung (14) des Pufferbehälters (12) einer Mischvorrichtung (10) nach einem der vorhergehenden Ansprüche verbunden ist.

14. Vorratsbehälter zur Lagerung von Trockenbaustoffen, der, insbesondere über eine Fördereinrichtung mit der Öffnung (14) des Pufferbehälters (12) einer Mischvorrichtung (10) nach einem der vorhergehenden Ansprüche verbunden ist.
